# EUROPÄISCHE PATENTSCHRIFT

(11) **EP 1 545 813 B1**
(45) Veröffentlichungstag und Bekanntmachung des Hinweises auf die Patenterteilung: **08.08.2007**
(21) Anmeldenummer: 03757906.7
(22) Anmeldetag: 02.10.2003
(51) Int. Cl.: B22D 11/06

(54) **DICHTPLATTE ZUR SEITENABDICHTUNG EINES ZWISCHEN ZWEI GIESSROLLEN EINER BANDGIESSMASCHINE GEBILDETEN GIESSSPALTES**
SEALING PLATE FOR THE LATERAL SEALING OF A CASTING GAP FORMED BETWEEN TWO CASTING ROLLERS OF A STRIP CASTING MACHINE
PLAQUE D'ETANCHEITE SERVANT A L'ETANCHEMENT LATERAL D'UNE FENTE DE COULEE FORMEE ENTRE DEUX ROULEAUX DE COULEE D'UNE MACHINE DE COULEE EN BANDE

(30) Priorität: 04.10.2002 CH 165702
(43) Veröffentlichungstag der Anmeldung: 29.06.2005
(73) Patentinhaber: SMS Demag Aktiengesellschaft, 40237 Düsseldorf (DE); Main Management Inspiration AG, 6052 Hergiswil/NW (CH)
(72) Erfinder: MARTI, Heinrich, CH-8127 Forch (CH); BARBE, Jacques, F-42660 Tarentaise (FR)
(74) Vertreter: Luchs, Willi
(86) Internationale Anmeldenummer: PCT/EP2003/010956
(87) Internationale Veröffentlichungsnummer: WO 2004/033130

(56) Entgegenhaltungen:
- WO-A-00/40355
- DE-A- 4 141 508
- US-A- 5 172 750
- US-A- 6 051 058
- US-B1- 6 378 598
- PATENT ABSTRACTS OF JAPAN vol. 015, no. 318 (M-1146), 14. August 1991 (1991-08-14) & JP 03 118945 A (NIPPON STEEL CORP;OTHERS: 01), 21. Mai 1991 (1991-05-21)

## Beschreibung

Die Erfindung betrifft eine Dichtplatte zur Seitenabdichtung eines zwischen zwei Giessrollen einer Bandgiessmaschine gebildeten Giessspaltes gemäss dem Oberbegriff des Anspruches 1.

Beim Giessen mit angepressten Seitenabdichtplatten zeigen bekanntlich die Dichtplatten einen hohen Verschleiss. Gleichzeitig werden auch die Stirnseiten der Giessrollen abgenutzt. Dies hat den Nachteil, dass der benetzte Teil der jeweiligen Dichtplatte zwischen die Giessrollen wächst, was eine Bandbreiteveränderung (Verschmälerung der Bandbreite) mit sich bringt und zu undefinierten Verhältnissen führt. Besonders nachteilig sind Auswaschungen und Verschleiss im Kantenbereich der Giessrollen, die partielle Erstarrungen bzw. Finnen-Bildungen zur Folge haben. Die Dichtplatten werden in der Regel aus feuerfesten Materialien wie Bornitrid, SiALON mit Bornitrid oder ähnlichen Werkstoffen hergestellt, die ausserordentlich teuer sind, wie dies bei der Dichtplatte gemäss der US-A-6,051,058 zu trifft.

Die Druckschrift US-A-5,172,750 offenbart eine Dichtplatte zur Seitenabdichtung eines zwischen zwei Giessrollen einer Bandgiessmaschine gebildeten Giessspaltes. Die Dichtplatte ist zweiteilig aufgebaut, derart, dass ein erster feuerfester Teil den eigentlichen Giessspalt begrenzt und mit der Schmelze in Berührung gelangt, indessen der zweite Teil mit der Stirnseite der jeweiligen Rolle in Kontakt steht und aus einem Material mit einem geringen Reibungskoeffizienten besteht. Diese Seitenabdichtung ist relativ kompliziert aufgebaut und auch in ihrer Lebensdauer begrenzt.

Der vorliegenden Erfindung liegt die Aufgabe zugrunde, eine Dichtplatte der eingangs genannten Art zu schaffen, die eine ausreichende Lebensdauer mit möglichst kleiner Abnützung aufweist, und die die Herstellung eines Metallbandes mit gleichmässigen Seitenpartien ohne Finnen ermöglicht.

Diese Aufgabe wird erfindungsgemäss durch eine Dichtplatte mit den Merkmalen des Anspruches 1 gelöst.

Weitere bevorzugte Ausgestaltungen der erfindungsgemässen Dichtplatte bilden den Gegenstand der abhängigen Ansprüche.

Dadurch, dass erfindungsgemäss die Dichtplatte auf ihrer Abdichtseite zumindest im Stirnseitenbereich der Giessrollen mit einem guten Gleit- und Abriebeigenschaften aufweisenden Material beschichtet ist, kann die Dichtplatte aus zwei beispielsweise aus vorstehend genannten Materialien bestehenden Teilen zusammengesetzt sein, wodurch die Kosten für ein Seitenabdichtungspaar inkl. Wechsel, nötiges Vorheizen etc. erheblich gesenkt werden. Dennoch kann eine ausreichende Lebensdauer bis zur Aufbereitung bzw. Wiederverwendung (im Durchschnitt etwa 8 bis 20 h) im kontinuierlichen Giessbetrieb erreicht und die Abnützung der Dichtplatten minimal gehalten werden.

Die Erfindung wird nachfolgend anhand der Zeichnung näher erläutert.

### Es zeigen:

- Fig. 1: eine Seitenabdichtung mit einer Dichtplatte im vertikalen Längsschnitt;
- Fig. 1a: eine Variante zum Detail-D nach Fig. 1;
- Fig. 2.: einen Schnitt nach Linie VIII-VIII in Fig. 1; und
- Fig. 3: einen Schnitt nach Linie IX-IX in Fig. 2.

In Fig.1 bis 3 ist eine Seitenabdichtung 10" für eine Rollen-Bandgiessmaschine gezeigt, die zur seitlichen Abdichtung eines zwischen zwei Giessrollen gebildeten Giessspaltes vorgesehen ist. Zwei zu beiden Stirnseiten der Giessrollen angeordnete Seitenabdichtungen 10" (auch Schmalseitenteile genannt) begrenzen den Giessspalt in seiner Länge.

Die Dichtplatte 41 der Seitenabdichtung 1, ist aus zwei Teilen 42, 43 zusammengesetzt, die gemeinsam im behälterförmigen Teil 16 des Halterahmens 12 untergebracht und vorzugsweise mittels der Verkeilungselemente 29 festgehalten werden. Der erste, den benetzten Bereich abdeckende Teil 42 besteht aus einem feuerfesten Material und ist mit einer dazwischenliegenden Isolation 44 im Halterahmen 12 gehalten. Der zweite Teil 43 besteht aus einer hochtemperaturbeständigen Legierung (z.B. Nr-Cr-Co, Ni-Cr, Ni-Mo, Ni-W), einem Grauguss, hochfestem Stahl etc. und kann allenfalls auch mit dazwischenliegender Isolation (in Fig. 1 und 3 ist keine lsolationsplatte dargestellt) im Halterahmen 12 bzw. seinem Teil 16 festgehalten werden. Beide Teile 42, 43 können wiederum auf der Abdichtseite 41 a mit der gleichen oder auch mit unterschiedlicher Beschichtung versehen sein.

Der zweite Teil 43 der Dichtplatte 41 weist eine Art "Schnauzform" mit zwei sich entlang der Giessrollen Stirnseiten erstreckenden und unten zu einem gemeinsamen mittleren Bereich 43m zusammenlaufenden Schenkeln 43s, zwischen welche der erste Teil 42 von oben hineinragt. Dabei kann der erste Teil 42 in seinem untersten Bereich abgerundet oder eine horizontale oder schräge untere Trennfläche aufweisen, wobei die unterste Trennlinie oder Trennfläche 46 (Fig. 1 und 2) zwischen den beiden Dichtplatten-Teilen 42, 43 oberhalb eines sogenannten Kusspunktes liegt, in welchem die beiden an der jeweiligen Giessrollen- Oberfläche teilweise erstarrten Schichten zusammenlaufen. Der erste Teil 42 überlappt auch vorzugsweise die Giessrollen-Stirnseiten radial um einen Betrag von bis zu 4,0 mm, so dass nicht nur im benetzten Bereich, sondem auch entlang der Rollenkanten und über dem Kusspunkt ein relativ kleiner Wärmefluss zustande kommt, und keine Auswaschungen bzw. Ausbrechungen entstehen. Die genaue Rollenkanten-Kontur kann auch durch übergreifende Beschichtung der beiden Dichtplatten-Teile 42, 43 verwischt werden.

Wie in Fig. 1a angedeutet, kann der erste Teil 42 auf einer Absatzfläche 47 des zweiten Teiles 43 aufliegen, wobei der zweite Teil 43 eine hintere, halterahmenseitige Auflage 48 für den ersten Teil 42 bildet.

Insbesondere bei Verwendung von Dichtplatten-Teilen mit vorgesetzten Isolationsplatten werden diese vor dem Giessprozess vorgeheizt. Bei Verwendung der aus hochtemperaturbeständigen Legierungen bestehenden Dichtplatten-Teilen kommt induktive, oder Widerstands-Beheizung vor und während des Giessprozess in Betracht.

## Patentansprüche

1. Dichtplatte zur Seitenabdichtung eines zwischen zwei Giessrollen (1, 2) einer Bandgiessmaschine gebildeten Giessspaltes, die stirnseitig an die Giessrollen (1, 2) positionierbar ist, und einen ersten und einen zweiten Teil (42, 43) aufweist, wobei die Dichtplatte (41) im benetzten Bereich einen aus einem feuerfesten Material bestehenden ersten Teil (42) sowie einen den Stirnseiten der Giessrollen (1, 2) zugeordneten, aus einem hochtemperaturbeständigen Metall bestehenden zweiten Teil (43) aufweist, wobei zumindest der zweite Teil (43) mit einem abnützungsresistenten und einen niedrigen Reibungskoeffizient aufweisenden Material beschichtet ist,
**dadurch gekennzeichnet,**
**dass** der zweite Teil (43) eine Art "Schnauzform" mit zwei sich entlang der Giessrollen-Stirnseiten erstreckenden und unten zu einem gemeinsamen mittleren Bereich (43m) zusammenlaufenden Schenkeln (43s) aufweist, zwischen welche der erste Teil (42) von oben hineinragt, so dass die unterste Trennlinie oder Trennfläche (46) zwischen den beiden Dichtplatten-Teilen (42, 43) oberhalb des Kusspunktes der Giessrollen liegt.

2. Dichtplatte nach Anspruch 1,
**dadurch gekennzeichnet,**
**dass** eine Beschichtung der beiden Dichtplatten-Teile (42, 43) unterschiedlich ist.

3. Dichtplatte nach Anspruch 1 oder 2,
**dadurch gekennzeichnet,**
**dass** die beiden Dichtplatten-Teile (42, 43) mittels an ihrem Umfang angeordneter, feuerfester Verkeilungselemente (29) im Halterahmen (12") festhaltbar sind, wobei zumindest zwischen dem ersten Teil (42) und dem Halterahmen (12") eine Isolation (44) vorgesehen ist.

4. Dichtplatte nach Anspruch 3,
**dadurch gekennzeichnet,**
**dass** der erste Teil (42) auf einer hinteren Absatzfläche (48) des zweiten Teiles anliegt.

5. Dichtplatte nach einem der Ansprüche 1 bis 4,
**dadurch gekennzeichnet,**
**dass** der zweite Teil (43) aus einer hochtemperaturbeständigen Legierung wie einer Ni-Cr-, Ni-Cr-Co-, Ni-Mo- oder Ni-W-Legierung, einem Grauguss oder einem hochfesten Stahl besteht.

6. Dichtplatte nach einem der Ansprüche 1 bis 4,
**dadurch gekennzeichnet,**
**dass** das Beschichtungsmaterial des zweiten Teiles (43) Bornitrid, SiALON, SiALON mit Bornitrid oder Abradables ist.

7. Dichtplatte nach einem der Ansprüche 1 bis 4,
**dadurch gekennzeichnet,**
**dass** der erste Teil (42) aus einem graphithaltigen Kohlenstoff oder einer Mischung aus SiO₂, Al₂O₃, Zirkonoxyd und Graphit besteht.

8. Rollen-Bandgießmaschine zur Herstellung eines Metallbandes durch kontinuierliches Abgießen von Metallschmelze zwischen zwei Gießrollen (1, 2), mit im Stirnseitenbereich der Gießrollen (1, 2) angeordneten Seitenabdichtungen (10, 10', 10"), umfassend Dichtplatten (11,; 31; 41) nach einem der Ansprüche 1 bis 7.

## Claims

1. Sealing plate for the lateral sealing of a casting gap, formed between two casting rollers (1, 2) of a strip casting machine, which can be positioned at the end surface of the casting rollers (1, 2), and is provided with a first and a second part, whereas the sealing plate (41) in its wetted part is provided with a first part (42) consisting of a refractory material and a second part (43) made of a high temperature resistant material, which is associated with the end surfaces of the casting rollers (1, 2), whereas at least the second part (43) is coated with a material having good wear resistance and a low friction coefficient,
**characterized in that** the second part (43) in the kind of a snout shape is provided with two legs (43s), which extending along the casting roller end surfaces and running together to a middle area (43m) at the bottom, between which the first part (42) extends from the upper side, so that the lowest dividing line or dividing face (46) is placed between the both sealing plate parts (42, 43) above the kissing point of the casting rollers.

2. Sealing plate according to claim 1, **characterized in that** a coating of the both sealing plate parts (42, 43) is different.

3. Sealing plate according to claim 1 or 2, **characterized in that** the both sealing plate parts (42, 43) are fixable in the holding frame (12") by refractory wedging parts (29) surrounding the parts, whereas an insulation (44) is arranged at least between the first part (42) and the holding frame (12").

4. Sealing plate according to claim 3, **characterized in that** the first part (42) is borne on a rear shoulder face (48) of the second part.

5. Sealing plate according to one of the claims 1 to 4, **characterized in that** the second part (43) consists of a high temperature resistant alloy like a Ni-Cr-, Ni-Cr-Co-, Ni-Mo- or Ni-W-alloy, a cast iron or a heavy duty steel.

6. Sealing plate according to one of the claims 1 to 4, **characterized in that** the coating material of the second part (43) is Boron-Nitrid, SiALON, SiALON with Boron-Nitrid or Abradables.

7. Sealing plate according to one of the claims 1 to 4, **characterized in that** the first part (42) consists of graphite included carbon or a mixture of SiO₂, Al₂O₃, zircon oxide and graphite.

8. Roller strip casting machine for production of a metal strip by continuous casting of molten metal between two casting rollers (1, 2) with in the end surfaces lateral section of the casting rollers (1, 2) arranged lateral sealings (10, 10', 10") comprising sealing plates (11; 31; 41).

## Revendications

1. Plaque d'étanchéité pour l'étanchéité latérale d'une fente de coulée formée entre deux rouleaux (1, 2) de coulée d'une machine de coulée en bande, qui peut être mise en position du côté frontal sur les rouleaux (1, 2) de coulée et qui a une première et une deuxième partie (42, 43), la plaque (41) d'étanchéité ayant dans la zone mouillée une première partie (42) en un matériau réfractaire ainsi qu'une deuxième partie (43) associée aux côtés frontaux des rouleaux (1, 2) de coulée et en un métal résistant aux températures hautes, au moins la deuxième partie (43) étant revêtue d'une matière résistante à l'usure et ayant un petit coefficient de frottement,
**caractérisée**
**en ce que** la deuxième partie (43) a une sorte de « forme en bec » ayant deux branches (43s) s'étendant le long des côtés frontaux des rouleaux de coulée et se réunissant en bas en une région (43m) moyenne commune, branches entre lesquelles la première partie (42) pénètre par le haut, de sorte que la ligne de séparation ou la surtaxe de séparation (46) la plus basse entre les deux parties (42, 43) d'étanchéité se trouve au-dessus du point d'embrassement des rouleaux de coulée.

2. plaque d'étanchéité suivant la revendication 1,
**caractérisée**
**en ce qu'**un revêtement des deux parties (42, 43) de la plaque d'étanchéité est différent.

3. Plaque d'étanchéité suivant la revendication 1 ou 2,
**caractérisée**
**en ce que** les deux parties (42, 43) de la plaque d'étanchéité peuvent être maintenues fixes dans le cadre (12'') de maintien au moyen d'éléments (29) cunéiformes, réfractaires et disposés sur leur pourtour, un isolant (44) étant prévu au moins entre la première partie (42) et le cadre (12'') de maintien.

4. Plaque d'étanchéité suivant la revendication 3,
**caractérisée**
**en ce que** la première partie (42) s'applique sur une surface (48) arrière en retrait de la deuxième partie.

5. Plaque d'étanchéité suivant l'une des revendications 1 à 4,
**caractérisée**
**en ce que** la deuxième partie (43) est en un alliage qui résiste aux températures hautes, comme un alliage en Ni-Cr, Ni-Cr-Co, Ni-Mo ou Ni-W, en fonte à graphite lamellaire ou en un acier très résistant.

6. Plaque d'étanchéité suivant l'une des revendications 1 à 4,
**caractérisée**
**en ce que** la matière de revêtement de la deuxième partie (43) est du nitrure de bore, du SIALON, du SiALON avec du nitrure de bore ou des matières pouvant être abrasées.

7. Plaque d'étanchéité suivant l'une des revendications 1. à 4,
**caractérisée**
**en ce que** la première partie (42) est en un carbone contenant du graphite ou en un mélange de SiO₂, d'Al₂O₃, d'oxyde de zirconium et de graphite.

8. Machine de coulée en bande à rouleaux pour la production d'une bande métallique par coulée continue de métal fondu entre deux rouleaux (1, 2) de coulée, ayant des étanchéités (10, 10', 10") latérales disposées dans la région des côtés frontaux des rouleaux (1, 2) de coulée, comprenant des plaques (11, 31, 41) d'étanchéité suivant l'une des revendications 1 à 7.
